# EUROPÄISCHE PATENTSCHRIFT

(11) **EP 0 939 179 B1**
(45) Veröffentlichungstag und Bekanntmachung des Hinweises auf die Patenterteilung: **27.06.2001**
(21) Anmeldenummer: 98103478.8
(22) Anmeldetag: 27.02.1998
(51) Int. Cl.: E04D 3/30

(54) **Metalldach**
Metal roof
Toiture métallique

(43) Veröffentlichungstag der Anmeldung: 01.09.1999
(73) Patentinhaber: Koch, Hans-Jürgen, 83253 Rimsting (DE); Gussner, Joachim, 54296 Trier (DE)
(72) Erfinder: Koch, Hans-Jürgen, 83525 Rimsting (DE); Gussner, Joachim, 54296 Trier (DE); Heinemann, Horst Dieter, Prof. Dr., 57580 Gebhardshain (DE)
(74) Vertreter: Strobel, Wolfgang, Dipl.-Ing.

(56) Entgegenhaltungen:
- DE-A- 4 014 711
- GB-A- 2 239 031
- US-A- 3 773 603
- US-A- 5 479 753

## Beschreibung

Die vorliegende Erfindung betrifft ein Metalldach für die Bedachung von Gebäuden jeglicher Art, mit wenigstens einem Metallelement, das eine Außenschale des Metalldachs bildet und wenigstens eine Metallschicht aufweist.

Seit vielen Jahren ist es bekannt, Metallelemente, insbesondere profilierte Metallelemente, für die Dachabdeckung von Bauten, insbesondere Industriebauten zu verwenden. Das Einsetzen von Metalldächern findet zunehmend größere Verbreitung und die Nachfrage danach steigt ständig. Dabei werden auch traditionelle Bauweisen, wie beispielsweise Ziegeldächer, zunehmend durch Metalldächer ersetzt.

Herkömmliche Metalldächer, insbesondere wenn sie als Flachdächer ausgebildet sind, haben jedoch einige Nachteile. Der Hauptnachteil ist, daß sie nur regensicher und nicht vollständig wasserdicht sind. Die mangelnde Wasserdichtigkeit derartiger Metalldächer hat einen entsprechend negativen Einfluß auf die gesamte Bausubstanz. Ausbesserungen gelingen nicht oder nur unter hohem Aufwand nur unzureichend, so daß hohe Erneuerungskosten anfallen.

Teilweise Verbesserungen erreicht man durch das Abdichten der beim Aneinanderreihen von Teilen eines Blechdaches entstehenden Fugen. Beispielsweise ist aus der US-5 479 753 ein Verfahren zur Verbesserung der Wasserdichtigkeit eines Blechdaches bekannt, bei dem diese Fugen mittels einer Bitumenschicht abgedichtet werden. Um die Fugen des Daches herum wird eine Grundierung aufgebracht, bevor ein Streifen des Bitumenmaterials darauf angebracht wird. Dennoch bleibt der Nachteil, daß Wasserdichtigkeit nur für die abgedichteten Fugen gewährleistet werden kann, während auf großen Flächen des Daches Witterungseinflüße das Blechdach ungehindert angreifen können.

Der vorliegenden Erfindung liegt deshalb die Aufgabe zugrunde, ein Metalldach zu schaffen, das auch über einen sehr langen Zeitraum auf seiner gesamten Fläche wasserdicht ist.

Erfindungsgemäß wird diese Aufgabe dadurch gelöst, daß das wenigstens eine Metallelement an der gesamten Außenseite bzw. Witterungsseite eine als Abdichtungsbahn die nende Beschichtung aufweist, und daß Fugen zwischen zwei Metallelementen bzw. den Metallelementen und Dachauf- bzw. -einbauten mit einer weiteren Abdichtungsbahn überdeckt sind.

Dadurch wird erreicht, daß eine komplett verschlossene Außenhaut des Metalldaches erzielt wird und keinerlei Wasser mehr von außen eindringen kann.

Besondere Vorteile ergeben sich hier bei der Ausbildung einer Stoßfuge zwischen zwei Metallelementen, da ein sicherer Verschluß der Fuge gegenüber der Witterungsseite erfolgt. Damit können die Metallelemente stumpf aneinanderstoßen und werden die temperaturabhängigen Dehnungen bzw. Verkürzungen der Metallelemente, wobei letztere zur Vergrößerung von Stoßfugen führen, sicher abgedeckt und abgedichtet.

Vorteilhafterweise ist die Beschichtung des Metallelements als eine kaschierte Abdichtungsbahn ausgebildet, wodurch sich eine dauerhafte Wasserabdichtung ergibt. Eine derartige Abdichtungsbahn ist auch gegenüber Umwelteinflüssen, wie saurem Regen etc. beständig.

Durch die Kaschierung ergibt sich ein sog. Verbundblech, das sich in hervorragender Weise als Außenhaut des Daches eignet.

Vorteilhafterweise ist zwischen der Folienkaschierung und dem Metallelement eine Korrosionsschutzschicht angeordnet. Diese dient zur Erhöhung des Korrosionsschutzes des Metallelements und erhöht somit insgesamt die einwandfreie Funktion und lange Lebensdauer des Metalldaches.

Weiterhin ist vorteilhafterweise an der Innenseite des Metallelements eine wasserbalancierende Kaschierung vorgesehen. Mit Hilfe dieser wasserbalancierenden Kaschierung ist es möglich, im Innenraum des Gebäudes, der von dem Metalldach abgedeckt wird, entstehende Kondensationsfeuchte aufzufangen, und damit eine Beeinträchtigung des Gebäudes wie beispielsweise ein Feuchteeindringen in die Wände und gesundheitsgefährdenden Schimmelpilzbefall, zu verhindern.

Weiterhin kann ebenfalls an der Innenseite zwischen dem Metallelement und der wasserbalancierenden Kaschierung eine Korrosionsschutzschicht angeordnet sein.

Die Korrosionsschutzschichten sind beispielsweise in Form von Zinkauflagen ausgebildet. Zusätzlich kann eine organische Schutzlackschicht an der Unterseite der Zinkauflage vorgesehen sein.

Vorteilhafterweise wird die Abdichtungsbahn mittels Verklebung aufgebracht, wobei die Kaschierung aus Kunststoffmaterial gebildet ist. Bei Thermoplasten kann auch eine Verschweißung erfolgen, die vorteilhafterweise mittels Warmgas oder Quellschweißmittel (Lösungsmittel) durchgeführt wird.

Insbesondere bei Elastomeren erfolgt die Anbringung durch Verkleben.

Geeignete Materialien für die Abdichtungsbahn sind hierbei hochpolymere Bahnen, insbesondere Thermoplaste wie EVA, PVC, Polyolefine, thermoplastische Elastomere und Elastomere.

Weiterhin ist vorteilhafterweise die Abdichtungsbahn über den Fugen aus demselben Material gebildet, wie die Abdichtungsbahn bzw. Folienkaschierung der Metallelemente.

Mit besonderem Vorteil ergibt sich die Möglichkeit einer einfachen Befestigung des bzw. der Metallelemente an der Dachkonstruktion. Hierzu wird ein Befestigungselement verwendet, das einen Kopfabschnitt und einen Gewindeabschnitt aufweist, wobei der Gewindeabschnitt sich von der Außenseite nach innen erstreckt und damit mit der darunterliegenden Dachkonstruktion statisch sicher verbindbar ist. Durch den Kopfabschnitt erfolgt mittels Verschweißüng oder Verklebung eine dauerhafte und sichere Abdeckung und Abdichtung der Durchbruchstelle. Dadurch wird ermöglicht, daß das Befestigungselement bei ebenen Metallelementen an allen gewünschten Stellen bzw. bei Profil-Metallelementen in deren Profiltälern oder deren Hochsicken angeordnet werden kann. Weiterhin ist es möglich, das Befestigungselement mit einer entsprechenden Abdichtungsbahn zu überdecken.

Vorteilhafterweise wird eine Abdichtungsbahn auch an Durchbrüchen, wie beispielsweise Kaminen in dem Metallelement auf der Außenseite angebracht, so daß hier wiederum eine langlebige Abdichtung erfolgt.

Aufgrund der dehnbaren Abdichtungsbahn können somit Längenänderungen in den Metallelementen ausgeglichen werden, so daß die Eigenschaft der Wasserdichtheit über einen extrem langen Zeitraum sichergestellt ist, was insbesondere durch die gute Alterungsbeständigkeit der Abdichtungsbahn unterstützt wird.

Darüberhinaus ist aufgrund der Elastizität der Außenhaut des erfinderischen Metalldaches besonderer Schutz gegen Hagelschaden gegeben.

Weitere Einzelheiten, Merkmale und Vorteile der vorliegenden Erfindung ergeben sich aus der nachfolgenden Beschreibung unter Bezugnahme auf die beigefügten Zeichnungen. Darin zeigt:
- Figur 1:: eine perspektivische Ansicht eines Metallelements, in einer profilierten Standardausführung;
- Figur 2:: in vergrößertem Maßstab den Aufbau eines erfindungsgemäßen Metalldachs;
- Figur 3:: eine perspektivische Ansicht einer Stoßfuge zwischen zwei Metallelementen;
- Figur 4:: eine Schnittansicht durch den Längsfugenaufbau der Fuge zwischen zwei benachbarten profilierten Metallelementen;
- Figur 5:: eine Schnittansicht durch ein profiliertes Metallelement mit einer Befestigungseinrichtung an einer Gebäudestruktur;
- Figur 6:: in perspektivischer Ansicht ein Metallelement des erfindungsgemäßen Metalldaches mit einer Durchdringung;
- Figur 7:: in perspektivischer Ansicht einen Wandanschluß des erfindungsgemäßen Metalldaches;
- Figur 8:: in perspektivischer Ansicht und teilweise weggebrochen einen sogenannten "Attika-Anschluß" mit innenliegender Kastenrinne;

In Figur 1 ist in perspektivischer Ansicht ein Metallelement 3 dargestellt, das im Beispielsfall profiliert ausgebildet ist. Wie ersichtlich sind neben ebenen Flächen bzw. Hochsicken 5 Profiltäler 7 vorgesehen.

In Figur 2 ist in vergrößerter Darstellung eine Schnittansicht durch ein erfindungsgemäß ausgebildetes Metallelement 3 dargestellt.

Das Metallelement 3 weist eine Metallschicht 9 auf, die auch als Metallschale bezeichnet wird.

An der Oberseite ist eine Abdichtungsbahn 10 in Form einer Kunststofffolie 11 vorgesehen, die als Kaschierung der Metallschicht dient. Die Kunststofffolie 11 befindet sich somit an der Witterungsseite des Metalldaches.

Zwischen der Kunststofffolie 11 und der Metallschicht 9 ist eine Korrosionsschutzschicht 13 vorgesehen. Weiterhin ist eine Korrosionsschutzschicht 14 auch an der Unterseite oder Innnenseite der Metallschicht 9 vorgesehen.

Zur Aufnahme von Kondenswasser und Kondensfeuchtigkeit ist an der Unterseite der Metallschicht 9 weiterhin eine wasserbalancierende Kaschierung 15 vorgesehen. Zwischen den Korrosionsschichten 13 und 14 ist jeweils eine Kleberschicht 16 vorgesehen ist.

In Figur 3 ist die Anordnung von zwei Metallelementen 3 dargestellt, die in einem stumpfen Stoß 17 aneinandergesetzt sind. Dies ist durch die gestrichelte Linie 19 angedeutet.

Im Beispielsfalle sind beide Metallelemente aus Profilblechen gebildet, bzw. weisen Metallschichten 9 in Profilform auf. Alternativ sind selbstverständlich auch Metallelemente in Form von Flachelementen, Trapezprofilen, wellenförmigen Profilen oder Stehfalzen möglich und einsetzbar.

Zur wasserdichten Abdichtung dieses stumpfen Stoßes 17 ist eine weitere Abdichtungsbahn 12 mittels einer Kunststofffolie 21 vorgesehen. Im Beispielsfalle ist die Abdichtungsbahn 12 streifenartig ausgebildet. Die Kunststofffolie 21 kann beispielsweise auf die Kunststofffolie 11 des Metallelements 3 aufgeklebt oder aufgeschweißt werden.

In Figur 4 ist der Übergang von einem Standardelement 3 zu einem weiteren Standardelement 3 in Längsrichtung also im Längsstoßbereich 23 dargestellt. Ein wasserdichter Übergang ist mittels einer weiteren längsverlaufenden Kunststofffolie 25 ausgebildet. Diese ebenfalls streifenartige Kunststofffolie 25 ist auf der Oberseite des Randbereichs 27 des rechten Metallelements 3 und an der schrägen Wandfläche 29 des linken Metallelements 3 angeklebt bzw. angeschweißt. Aufgrund der Dehnbarkeit der als Abdichtungsbahn 12 ausgebildeten Kunststofffolie ist ein Vergrößern oder Verkleinern des Fugenbereiches aufgrund von Wärmeausdehnung bzw. Kälteverkürzung sichergestellt.

In Figur 5 ist eine Schnittansicht eines Standard-Metallelements 3 in profilierter Ausführungsform dargestellt, das mittels einer Befestigungseinrichtung 31 an einer Gebäudestruktur 33, wie beispielsweise einem Dachbalken, befestigt ist.

Hierzu weist die Befestigungseinrichtung einen Gewindebolzen oder Gewindeabschnitt 35 auf, der sich von oben durch eine Ausnehmung 37 in dem Profiltal 7 des Metallelements erstreckt.

Der Gewindeabschnitt 35 ist in einem Kopfabschnitt 39 verankert, der beispielsweise kreisförmig ausgebildet sein kann und sich im wesentlichen über den gesamten Talabschnitt 41 des Profiltales 7 erstreckt. Durch Verschweißen des Kopfes mit der Abdichtung aus Verbundblech, also dem zugehörigen Metallelement 3, wird eine wasserdichte Abdichtung der Befestigungseinrichtung 31 erzielt. Zusätzlich kann eine weitere Folienkaschierung über die Befestigungseinrichtung 31 vorgesehen werden.

In Figur 6 ist eine Durchdringung 43 durch ein Metallelement 3 in perspektivischer Ansicht dargestellt. Die Durchdringung kann beispielsweise die Form eines Kaminstutzens 45 aufweisen.

Zur Erzielung der Wasserdichtheit des erfindungsgemäßen Metalldaches wird eine als Abdichtungsbahnh 12 ausgebildete Kunststofffolie 47 vorgesehen, die sich um die Durchdringungsöffnung der Durchdringung 43 erstreckt. Sie ist einerseits und mit dem Metallelement 3 entsprechend verbunden, beispielsweise durch Kleben oder Schweißen, und andererseits mit einem Streifen 48 am Kamin 45 dichtend angebracht.

In Figur 7 ist ein Wandanschluß eines erfindungsgemäßen Metallelements 3 an eine Wand 49 dargestellt. Ist ein Wandanschlußprofil 51 vorgesehen, das beispielsweise einen oberen schräg nach innen verlaufenden Randabschnitt 53 in Form einer Randleiste aufweist. Zur wasserdichten Abdichtung des Wandanschlusses ist eine als Abdichtungsbahn 12 ausgebildete Kunststofffolie 55 vorgesehen, die streifenartig ausgebildet ist. Ein Teil 57 der Kunststofffolie 55 ist mit dem Metallelement 3 verbunden und ein Wandteil 59 ist mit dem Wandanschlußprofil 51 verbunden. Die Verbindung kann beispielsweise durch Kleben oder Verschweißen erfolgen.

In Figur 8 ist ein sogenannter "Attika-Anschluß" mit innenliegender Kastenrinne 61 dargestellt. Wie ersichtlich befindet sich zwischen dem perspektivisch dargestellten Metallelement 3 und einer benachbarten Wand 63 eine kastenförmige Rinne 61, die einen Anhängabschnitt 65 und einen Auflageabschnitt 67 aufweist. Der Anhängeabschnitt 65 ist ein einstückig mit der Kastenrinne 61 mehrfach abgekanteter Endabschnitt, der sich um den oberen Rand 69 der Wand 63 erstreckt.

Das Metallelement 3 liegt auf dem Auflageabschnitt 67 auf. Zur Erzeugung der Wasserdichte ist eine als Abdichtungsbahn 12 ausgebildete Kunststofffolie 71 vorgesehen, die streifenartig ausgebildet ist. Ein Teil 73 ist mit dem Metallelement 3 verbunden und ein Rinnenteil 75 ist mit der Kastenrinne verbunden. Damit ist durch die elastische Kunststofffolie eine sichere Abdichtung des Fugenbereichs zwischen Metallelement 3 und Kastenrinne 61 sichergestellt.

Mit der vorliegenden Erfindung wird somit universell eine wasserdichte Abdichtung eines Metalldaches erreicht, wobei zusätzlich der Vorteil besteht, daß im Innenraum derartig abgedeckter Gebäude mögliche Feuchtigkeits- und Kondenswasserbildungen abgefangen werden können. Damit wird eine langlebige einfach aufgebaute und entsprechend kostengünstige Dachabdeckung geschaffen, die ein extrem hohe Lebensdauer aufweist. Sie kann universell verwendet werden, insbesondere im Anschluß der einzelnen Elemente untereinander, im Wandanschluß bzw. im Anschluß an irgendwelche Rinnen, Kamine oder dergleichen. Wie bereits angegeben können die metallelemente 3 jegliche beliebige Form, wie Profilelemente, Flachelemente, wellenförmige Elemente, Stehfalze etc aufweisen.

Die vorliegende Erfindung ist nicht auf die dargestellten Beispiele beschränkt. So kann anstelle der wasserbalancierenden Kaschierung auch eine (untere) Abdichtungsbahn vorgesehen werden. Dies ermöglicht vorteilhafterweise benachbarte Metallelemente teilweise übereinanderzusetzen, so daß die untere Abdichtungsbahn des einen Elements die ober Abdichtungsbahn des benachbarten Elementes teilweise überdeckt und beide Bahnen auf einfache Weise wasserdicht verklebt oder verschweißt werden können.

## Patentansprüche

1. Metalldach für die Bedachung von Gebäuden jeglicher Art, mit wenigstens einem Metallelement (3), das eine Außenschale des Metalldaches bildet und wenigstens eine Metallschicht (9) aufweist, dadurch gekennzeichnet, daß das wenigstens eine Metallelement (3) an der gesamten Außenseite bzw. Witterungsseite eine als Abdichtungsbahn (10) dienende Beschichtung aufweist, und daß Fugen zwischen dem Metallelement bzw. den Metallelementen und Dachauf- (49) bzw. -einbauten (43, 61) mit einer Abdichtungsbahn (12) aus Kunststofffolie (21, 25, 47, 55, 71) überdeckt sind.

2. Metalldach nach Anspruch 1, dadurch gekennzeichnet, daß die Beschichtung des Metallelements (3) eine kaschierte Abdichtungsbahn (10) aus Kunststofffolie (11) ist.

3. Metalldach nach Anspruch 1 oder 2, dadurch gekennzeichnet, daß zwischen der Abdichtungsbahn (10) des Metallelements (3) und der Metallschicht (9) des Metallelements (3) eine Korrosionsschutzschicht (13) angeordnet ist.

4. Metalldach nach einem der Ansprüche 1 bis 3, dadurch gekennzeichnet, daß das wenigstens eine Metallelement (3) an der Innenseite eine wasserbalancierende Kaschierung (15) aufweist.

5. Metalldach nach Anspruch 4, dadurch gekennzeichnet, daß zwischen der Metallschicht (9) des Metallelements (3) und der wasserbalancierenden Kaschierung (15) eine Korrosionsschutzschicht (14) vorgesehen ist.

6. Metalldach nach Anspruch 5, dadurch gekennzeichnet, daß die Abdichtungsbahn (10) und/oder die wasserbalancierende Kaschierung (15) mittels einer Klebstoffschicht (16) mit der jeweiligen angrenzenden Schicht (13,14) des Metallelements (3) verbunden ist.

7. Metalldach nach einem der Ansprüche 1 bis 6, dadurch gekennzeichnet, daß die Abdichtungsbahn (12) als Folienkaschierung der Fugen und Anschlüsse mit dem Metallelement (3) einerseits bzw. mit den angrenzenden Elementen andererseits verklebt ist.

8. Mettaldach nach einem der Ansprüch 1 bis 7, dadurch gekennzeichnet, daß die Abdichtungsbahnen (10,12) aus hochpolymerem Material gebildet sind.

9. Metalldach nach einem der Ansprüche 1 bis 8, dadurch gekennzeichnet, daß die Abdichtungsbahn (10) des Metailelements (3) und die Abdichtungsbahn (12) zur Folienkaschierung der Fugen aus demselben Material gebildet sind.

10. Metalldach nach einem der Ansprüche 1 bis 9, dadurch gekennzeichnet, daß wenigstens ein Befestigungselement (31) vorgesehen ist, das einen Kopfabschnitt (39) und einen sich daraus erstreckenden Gewindeabschnitt (35) aufweist, der sich in den von der Außenseite entgegengesetzten Innenbereich des Metallelements (3) erstreckt und zum Eingriff mit entsprechenden Dachrahmenelementen (33) dient.

11. Metalldach nach Anspruch 10, dadurch gekennzeichnet, daß das Befestigungselement (31) in einem Profiltal (7) des profilierten Metallelements (3) wasserdicht angeordnet ist.

## Claims

1. A metal roof for covering buildings of any kind, comprising at least one metal layer (9) and a metal element (3) forming an outer shell of the metal roof, characterised in that the at least one metal element (3) has a covering serving as a sealing web (10) over the entire outer surface or weather surface, and gaps between the metal element or elements and roof superstructures (49) or roof insertions (43, 61) are covered with a sealing web (12) of plastic sheeting (21, 25, 47, 55, 71).

2. A metal roof according to claim 1, characterised in that the coating of the metal element (3) is a lined sealing web (10) of plastic sheeting (11).

3. A metal roof according to claim 1 or 2, characterised in that an anti-corrosion layer (13) is disposed between the sealing web (10) on the metal element (3) and the metal layer (9) of the metal element (3).

4. A metal roof according to any of claims 1 to 3, characterised in that the at least one metal element (3) has a water-balancing lining (15) on the inside.

5. A metal roof according to claim 4, characterised in that an anti-corrosion layer (14) is provided between the water-balancing lining (15) and the metal layer (9) of the metal element (3).

6. A metal roof according to claim 5, characterised in that the sealing web (10) and/or the water-balancing lining (15) are connected by an adhesive layer (16) to the respective adjoining layer (13, 14) of the metal element (3).

7. A metal roof according to any of claims 1 to 6, characterised in that the sealing web (12) in the form of a sheet or lining over the joints and connections is welded to the metal element (3) on one side and to the adjoining elements on the other side.

8. A metal roof according to any of claims 1 to 7, characterised in that the sealing webs (10, 12) are of high-polymer material.

9. A metal roof according to any of claims 1 to 8, characterised in that the sealing web (10) of the metal element (3) and the sealing web (12) for lining the gaps or joints with a sheet are made of the same material.

10. A metal roof according to any of claims 1 to 9, characterised in that at least one fastening element (31) is provided and comprises a head portion (39) and a threaded portion (35) extending therefrom and extending into the inner region of the metal element (3) remote from the outside and engaging with corresponding roof frame elements (33).

11. A metal roof according to claim 10, characterised in that the fastening element (31) is disposed in watertight manner in a trough (7) of the profiled metal element (3).

## Revendications

1. Toit métallique pour la couverture de bâtiments de toute nature, comportant au moins un élément métallique (3) qui forme une paroi extérieure du toit métallique et présente au moins une couche métallique (9), caractérisé par le fait que le ou chaque élément métallique (3) présente sur tout son côté extérieur ou côté exposé aux intempéries un revêtement servant de bande d'étanchéité (10), et que les joints entre l'élément métallique ou les éléments métalliques et les superstructures (49) ou les éléments incorporés (43, 61) du toit sont recouverts d'une bande d'étanchéité (12) en feuille de plastique (21, 25, 47, 55, 71).

2. Toit métallique selon la revendication 1, caractérisé par le fait que le revêtement de l'élément métallique (3) est une bande d'étanchéité de doublage (10) en feuille de plastique (11).

3. Toit métallique selon l'une des revendications 1 et 2, caractérisé par le fait qu'entre la bande d'étanchéité (10) de l'élément métallique (3) et la couche métallique (9) de celui-ci est placée une couche anticorrosion (13).

4. Toit métallique selon l'une des revendications 1 à 3, caractérisé par le fait que le ou chaque élément métallique (3) présente sur le côté intérieur un doublage équilibrant l'eau (15).

5. Toit métallique selon la revendication 4, caractérisé par le fait qu'entre la couche métallique (9) de l'élément métallique (3) et le doublage équilibrant l'eau (15) est prévue une couche anticorrosion (14).

6. Toit métallique selon la revendication 5, caractérisé par le fait que la bande d'étanchéité (10) et/ou le doublage équilibrant l'eau (15) est joint au moyen d'une couche de colle (16) à la couche contiguë (13, 14) de l'élément métallique (3).

7. Toit métallique selon l'une des revendications 1 à 6, caractérisé par le fait que la bande d'étanchéité (12) est collée comme doublage en feuille des joints et des raccordements d'une part à l'élément métallique (3) et d'autre part aux éléments contigus.

8. Toit métallique selon l'une des revendications 1 à 7, caractérisé par le fait que les bandes d'étanchéité (10, 12) sont formées dans un matériau haut polymère.

9. Toit métallique selon l'une des revendications 1 à 8, caractérisé par le fait que la bande d'étanchéité (10) de l'élément métallique (3) et la bande d'étanchéité (12) pour le doublage en feuille des joints sont formées du même matériau.

10. Toit métallique selon l'une des revendications 1 à 9, caractérisé par le fait qu'il est prévu au moins un élément de fixation (31) qui présente une partie tête (39) et une partie filetée (35) s'étendant à partir de celle-ci qui entre dans la partie intérieure de l'élément métallique (3) opposée au côté extérieur et est destinée à venir en prise avec des éléments correspondants (33) de la charpente du toit.

11. Toit métallique selon la revendication 10, caractérisé par le fait que l'élément de fixation (31) est monté de manière étanche à l'eau dans une vallée (7) de l'élément métallique profilé (3).
